# EUROPÄISCHE PATENTSCHRIFT

(11) **EP 3 535 539 B1**
(45) Veröffentlichungstag und Bekanntmachung des Hinweises auf die Patenterteilung: **06.01.2021**
(21) Anmeldenummer: 17794713.2
(22) Anmeldetag: 07.11.2017
(51) Int. Cl.: F28D 21/00, F24F 12/00, F28F 13/08, F28D 5/02, F24F 6/04

(54) **EINBAUEINRICHTUNG FÜR EINE VORRICHTUNG ZUR BEHANDLUNG EINES NUTZFLUIDS MIT EINEM ARBEITSFLUID**
INSTALLATION UNIT FOR A DEVICE FOR TREATING A USEFUL FLUID WITH A WORKING FLUID
MOYEN DE MONTAGE POUR UN DISPOSITIF DE TRAITEMENT D'UN FLUIDE UTILE À L'AIDE D'UN FLUIDE DE TRAVAIL

(30) Priorität: 07.11.2016 DE 202016106209 U
(43) Veröffentlichungstag der Anmeldung: 11.09.2019
(73) Patentinhaber: Hewitech GmbH & Co. KG, 48607 Ochtrup (DE)
(72) Erfinder: DIRKSKÖTTER, Frank, 48607 Ochtrup (DE)
(74) Vertreter: dompatent von Kreisler Selting Werner - Partnerschaft von Patent- und Rechtsanwälten mbB
(86) Internationale Anmeldenummer: PCT/EP2017/078431
(87) Internationale Veröffentlichungsnummer: WO 2018/083329

(56) Entgegenhaltungen:
- EP-A1- 1 412 044
- WO-A1-98/58217
- WO-A1-2014/205204
- WO-A2-2011/023191

## Beschreibung

Die Erfindung betrifft eine Einbaueinrichtung für eine Vorrichtung zur Behandlung, insbesondere Befeuchtung und/oder Reinigung eines Nutzfluids, insbesondere eines Gases, mittels eines Arbeitsfluids, insbesondere einer Flüssigkeit und insbesondere zur Kühlung von Wasserdampf mittels Sprüh- und/oder Tropfwasser.

Vorrichtungen zur Behandlung von Gasen, insbesondere zur Befeuchtung, Reinigung und/oder Kühlung von Gasen wie bspw. Luft sind grundsätzlich bekannt. Derartige Vorrichtungen können bspw. als Verdunstungsbefeuchter oder Stoffaustauscher dienen, die unter anderem zur Luftbefeuchtigung und gleichzeitigen Luftkühlung bspw. in Wohn- oder Bürogebäuden, Lagerhallen, Stallungen, Gewächshäusern und anderen Räumen oder auch von technischen Anlagen, bspw. für die Reinigung und insbesondere Entstaubung von Zu- oder Abluft für reaktive Gas- oder Luftreinigungen (insbesondere Entfernung von Geruchsstoffen wie bspw. Ammoniak aus der Stallabluft) eingesetzt werden. Die Abkühlung eines Gases mit Hilfe derartiger Vorrichtungen erfolgt nach dem Prinzip der adiabatischen Kühlung (Verdunstungskühlung). Behandlungsvorrichtungen dienen aber insbesondere auch als Wärmetauscher bspw. zum Einbau in bzw. an Kühltürmen und sind in der Ausgestaltung von Rieselkühlern grundsätzlich bekannt.

Die bekannten Behandlungsvorrichtungen der vorstehend genannten Arten weisen Einbaueinrichtungen in Form von Einbaupaketen auf, die jeweils eine Vielzahl von Mattenelementen aufweisen, welche zumeist gewellt sind, so dass bei dichter Anlage benachbarter Mattenelemente sich kreuzende oder seitlich versetzte Kanäle entstehen, durch die über eine Eingangsseite der Vorrichtung das Gas einströmt, die Vorrichtung durchströmt und an einer gegenüberliegenden Ausgangsseite wieder herausströmt. Beispiele für derartige Mattenelemente sowie aus diesen gebildete Einbaupakete sind in WO-A-2015/044274 und DE-U-67 51 260 beschrieben.

Die Eingangs- und Ausgangsseiten der Vorrichtung bzw. Einbaupakete werden durch gegenüberliegende Ränder einzelner nebeneinanderliegender Mattenelemente der eingangs- bzw. ausgangsseitig der Vorrichtung angeordneten Einbaupakete gebildet. Somit strömt also das zu behandelnde Fluid parallel zur Erstreckung der Mattenelemente zwischen deren betreffenden Ränder und zwischen den Mattenelementen hindurch. Grundsätzlich ist es aber auch möglich, dass das zu behandelnde Fluid quer zur Erstreckung der Mattenelemente strömt.

Die Einbaupakete der vorstehend genannten Typen von Behandlungsvorrichtungen werden mit Flüssigkeit, dem sogenannten Arbeitsfluid, bei dem es sich insbesondere um Wasser handelt, benetzt, so dass das zu behandelnde Nutzfluid an benetzten Flächen der Mattenelemente entlang strömt. Dabei ist es wünschenswert, dass die Benetzungsflüssigkeit eine möglichst große Oberfläche bildet und sich über einen längeren Zeitraum in der Vorrichtung bzw. den Einbaupaketen hält.

Im Regelfall sind die Mattenelemente rechteckförmig, wobei mehrere benachbarte Mattenelemente ein blockförmiges (quaderförmiges) Einbaupaket bilden. Es ist aber auch möglich, dass die Einbaupakete andere geometrische Formen aufweisen. So könnte man beispielsweise durch den Einsatz unterschiedlich großer, jeweils rechteckiger Mattenelemente ein Einbaupaket erhalten, das zylindrisch ist. Längs eines Durchmessers des Querschnitts des Zylinders sind dann die breitesten Mattenelemente angeordnet, wobei die jeweils benachbarten Mattenelemente in ihrer Breite abnehmen.

Die bekannten Behandlungsvorrichtungen können nach dem Gegenstrom oder nach dem Kreuzstromprinzip arbeiten. Beim Gegenstromprinzip strömen das zu behandelnde Fluid und das zur Behandlung dieses Fluids eingesetzte Arbeitsfluid (bspw. Kühlmedium) entgegengesetzt zueinander. Bei Behandlungsvorrichtungen, die nach dem Kreuzstromprinzip arbeiten, kreuzen sich die Strömungsrichtungen des zu behandelnden Fluids und für des Arbeitsfluids, und zwar im Regelfall unter einem im Wesentlichen rechten Winkel.

Bei Einbaueinrichtungen für Behandlungsvorrichtungen der zuvor genannten Art sollte darauf geachtet werden, dass der Strömungswiderstand für das zu behandelnde Fluid möglichst gering ist. Insoweit besteht eine Aufgabe beim Design von Einbaueinrichtungen für Fluidbehandlungsvorrichtungen in der strömungstechnischen Optimierung.

Aufgabe der Erfindung ist es, die strömungstechnischen Eigenschaften von Einbaukörpern für zuvor genannte Einbaueinrichtungen weiter zu verbessern.

Zur Lösung dieser Aufgabe wird mit der Erfindung eine Einbaueinrichtung gemäß Anspruch 1 vorgeschlagen. Einzelne Ausgestaltungen der Erfindung sind Gegenstand der Unteransprüche.

Zur Lösung dieser Aufgabe wird gemäß einem Aspekt der Erfindung eine Einbaueinrichtung für eine Vorrichtung zur Behandlung, insbesondere Befeuchtung und/oder Reinigung, eines Nutzfluids, insbesondere eines Gases, mittels eines in Kontakt mit dem Nutzfluid kommenden Arbeitsfluids, insbesondere einer Flüssigkeit, und insbesondere zur Kühlung von Wasserdampf mittels - Sprüh- und/oder Tropfwasser als Arbeitsfluid vorgeschlagen, die versehen ist mit den Merkmalen des Anspruchs 1.

Einzelne Ausgestaltungen der Erfindung sind Gegenstand der Unteransprüche.

Erfindungsgemäß weist die Einbaueinrichtung mindestens einen Einbaukörper auf, der seinerseits mindestens ein Mattenelement umfasst, das bei Betrachtung von der Seite, d. h. bei Betrachtung auf den Rand des Mattenelements, einen Dickengradienten aufweist. Der Einbaukörper ist im eingebauten Zustand derart angeordnet, dass die einzelnen Mattenelemente hochkant stehen, also vertikal ausgerichtet sind. Von oben auf den Einbaukörper wird das Arbeitsfluid aufgebracht. Hierbei handelt es sich beispielsweise um Sprüh-und/oder Tropfwasser. Dieses Arbeitsfluid fließt nun vertikal durch den Einbaukörper hindurch, wobei es längs der Mattenelemente über deren Oberfläche fließt bzw. von dieser abtropft. Dadurch, dass nun mindestens ein Mattenelement einen Dickengradienten aufweist, ist dieses Mattenelements nicht mehr ausschließlich vertikal, sondern schräg zur Vertikalen angeordnet bzw. weist mehrere schrägliegende Abschnitte auf. Das an diesen schräg zur Vertikalen verlaufenden Abschnitten entlangfließende Wasser tropft von dem Mattenelement ab und bildet somit eine vergrößerte Fläche, die dem den Einbaukörper im Gegen- oder Kreuzstrom durchziehenden Nutzfluid ausgesetzt ist.

Die Mattenelemente sind im Regelfall gewellt und weisen insbesondere eine Gitterstruktur auf, obwohl mitunter auch gewellte Folienmattenelemente eingesetzt werden. Die Höhe der Wellen variiert also gemäß der Erfüllung bei zumindest eines der Mattenelemente. Die obersten Punkte oder Linien der Erhebungen der Wellen und die untersten Punkte oder Linien der Vertiefungen der Wellen liegen jeweils in gemeinsamen Ebenen. Die obere Ebene der höchsten Punkte bzw. Linien ist dabei nicht parallel ausgerichtet zur durch die untersten Punkte bzw. Linien definierten unteren Ebene. Vielmehr sind beide gegeneinander ein- oder zweidimensional gekippt, wodurch der oben beschriebene Dickengradient entlang einer oder beider Flächendimensionen (Länge und/oder Breite des Mattenelements) entsteht.

Als Dickenerstreckung eines Mattenelements kann der Abstand zwischen der höchsten Erhebung auf der Oberseite des Mattenelements zur höchsten Erhebung auf der Unterseite des Mattenelements angesehen werden. Bei einem gewellten Mattenelement handelt es sich bei der Dickenerstreckung also um den Höhenabstand zwischen den Erhöhungen und den Vertiefungen (Täler und Berge) zuzüglich der Materialdicke.

In vorteilhafter Ausgestaltung der Erfindung kann vorgesehen sein, dass der mindestens eine Einbaukörper ausschließlich aus Mattenelementen mit Dickengradienten im Sinne der Erfindung aufgebaut ist. Damit ein derartiger Einbaukörper weiterhin im Wesentlichen eine Quaderform aufweist, was dessen Einbau in eine entsprechende Nutzfluid-Behandlungsvorrichtung erleichtert, sollten benachbarte Mattenelemente hinsichtlich ihrer Dickenerstreckung komplementär zueinander sein. Anders ausgedrückt schlägt die Erfindung vor, dass mindestens eines der Mattenelemente des mindestens einen Einbaukörpers keilförmig ist. Werden nun mehrere derartige Mattenelemente zu einem Einbaukörper verbaut, so sollten die benachbarten Mattenelemente gegensinnig keilförmig ausgerichtet sein. Dadurch entsteht trotz keilförmiger Mattenelemente wiederum ein quaderförmiger Einbaukörper, und zwar unter Verwendung ein und desselben keilförmigen Mattenelementtyps.

In zweckmäßiger Ausgestaltung der Erfindung kann vorgesehen sein, dass die Dicke des mindestens einen Mattenelements von dem einen Punkt oder Bereich des Rands zum gegenüberliegenden Punkt oder Bereich des Rands mathematisch monoton abnimmt.

In weiterer vorteilhafter Ausgestaltung der Erfindung ist vorgesehen, dass benachbarte Mattenelemente aneinanderliegender Lagen des Einbaukörpers hinsichtlich ihrer Dickenerstreckung komplementär zueinander sind. Alternativ könnte man an ein keilförmig ausgebildetes erfindungsgemäßes Mattenelement ein oder mehrere Mattenelemente mit konstanter Dickenerstreckung anfügen bzw. zu einem Stapel ergänzen, wobei zur Aufrechterhaltung der quaderförmigen Struktur des Einbaukörpers die gegenüberliegenden Ränder der Mattenelemente mit konstanter Dickenerstreckung gegensinnig angeschrägt sind. Dies gilt insbesondere für diejenigen Ränder der Mattenelemente mit gleichbleibender Dickenerstreckung, die mit den Rändern des keilförmigen Mattenelements, zwischen denen dieses eine Dickenerstreckung mit Gradient aufweist, die gegenüberliegenden Außenseiten des Einbaukörpers bilden.

Es ist aber auch denkbar, dass sich der Dickengradient zwischen gegenüberliegenden Ecken eines Mattenelements bildet. Schließlich kann auch vorgesehen sein, dass die Dickenerstreckung eines Mattenelements in dessen Seitenansichtsbetrachtung bis zur Mitte zwischen zwei gegenüberliegenden Rändern ansteigt, um dann wieder abzufallen. Insgesamt zweckmäßiger aber ist es, wenn der Einbaukörper aus gleichen Mattenelementen gebildet werden kann. Das bedeutet, dass die benachbarten Mattenelemente hinsichtlich ihrer Dickengradienten gegensinnig zueinander ausgerichtet sind. Dies ist beispielsweise bei dem oben angesprochenen Fall gegeben, bei dem keilförmige Mattenelemente jeweils um 180° gegeneinander gedreht und damit wechselweise gegensinnig ausgerichtet aneinander liegen.

Ganz allgemein kann gesagt werden, dass eine Weiterbildung der Erfindung darin besteht, dass jedes Mattenelement in Draufsicht betrachtet viereckig ist und zwei parallele Längsränder sowie zwei ebenfalls zueinander parallele Querränder aufweist, die ihrerseits insbesondere rechtwinklig zu den Längsrändern verlaufen, und dass die Dicke zumindest eines Plattenelements von einem Längsrand zum anderen Längsrand oder von einem Querrand zum anderen Querrand oder von einer durch einen Längsrand und einen Querrand gebildeten Ecke zur durch den anderen Längsrand und den anderen Querrand gebildeten, gegenüberliegenden Ecke variiert.

Bei einer weiteren vorteilhaften Ausgestaltung der Erfindung ist vorgesehen, dass der Einbaukörper Mattenelemente aufweist, die aus wechselweise aufeinanderfolgenden Vertiefungen und Erhöhungen gebildete Halbkanäle aufweisen und insbesondere gewellt sind und dass die aneinanderliegenden Mattenelemente benachbarter Lagen mit einer Vertiefung des einen Mattenelements an einer Erhöhung des anderen Plattenelements anliegt. Dabei kann vorgesehen sein, dass die Halbkanäle und/oder Wellenstruktur benachbarter Mattenelemente unter einen Winkel von ungleich Null Grad oder parallel zueinander verlaufen.

Schließlich sein noch angemerkt, dass der Einbaukörper Mattenelemente aus Pappe und/oder Kunststoff aufweist, die als perforierte Folien, insbesondere strukturierte Folienmatten und/oder als insbesondere strukturierte Gittermatten ausgebildet sind.

Die Erfindung wird nachfolgend anhand mehrerer Ausführungsbeispiele näher erläutert. Im Einzelnen zeigen dabei:
- Fig. 1: eine stark schematisierte perspektivische Ansicht auf einen Einbaukörper mit erfindungsgemäß einen Dickengradienten aufweisenden Mattenelementen,
- Fig. 2: eine perspektivische Darstellung eines keilförmigen Mattenelements, wie es bei dem Einbaukörper gemäß Fig. 1 eingesetzt wird,
- Fig. 3: ein weiteres Ausführungsbeispiel eines Einbaukörpers in perspektivischer Ansicht und stark schematisiert,
- Fig. 4: eine perspektivische schematisierte Darstellung eines hinsichtlich seiner Ecken keilförmig zulaufenden Mattenelements, wie es beim Einbaukörper gemäß Fig. 3 verbaut ist, und
- Fign. 5 bis 7: Seitenansichten von perspektivischen Ansichten, stark schematisiert, weitere Ausführungsbespiele von Einbaukörpern.

Fig. 1 zeigt stark schematisiert einen Einbaukörper 10 aus wechselweise gegeneinander um 180° gedreht angeordneten keilförmigen Mattenelementen 12 jeweils gleicher Struktur. Die Mattenelemente 12 sind gewellt und weisen wechselweise aufeinanderfolgende Vertiefungen 14 und Erhöhungen 16 auf, wie es in Fig. 2 angedeutet ist. Jedes Mattenelement 12 weist zwei gegenüberliegende Querränder 18 sowie zwei gegenüberliegende und rechtwinklig zu den Querrändern 18 verlaufende Längsränder 20 auf. Zu erkennen ist, dass die untersten Punkte der Vertiefungen 14 bzw. die von diesen gebildeten Linien in einer gemeinsamen unteren Ebene 17 verlaufen bzw. diese aufspannen, während die obersten Punkte bzw. Linien der Erhöhungen 16 in einer gemeinsamen oberen Ebene 19 liegen. Beide Ebenen 17, 19 sind nicht parallel zueinander, sondern gegeneinander in diesem Fall eindimensional geneigt.

Die Dickenvariation wird bei Betrachtung des Mattenelements 12 auf eine ihrer Längsseiten deutlich, wie es ebenfalls in Fig. 2 zu erkennen ist. Dadurch, dass die Mattenelemente 12 aufgrund ihrer Keilform geneigte Mittenebenen aufweisen, tropft Sprüh- bzw. Tropfwasser, das als Arbeitsfluid 22 auf die Oberseite 24 des Einbaukörpers 10 aufgebracht wird, der vertikalen Fall- und Fließrichtung folgend von den Gitterstrukturen oder Oberflächen der Mattenelemente 12 ab, so dass es dem im Gegenstrom (siehe die Strömungspfeile 26 in die Unterseite 28) oder aber dem von der Lateralseite 30 strömenden Nutzfluid (siehe die Strömungspfeile 32) eine größere Oberfläche bietet.

Fig. 3 zeigt ein Ausführungsbeispiel eines Einbaukörpers 10, der aus einzelnen Mattenelementen 12 zusammengesetzt ist, wie es in Fig. 4 gezeigt ist. Soweit in den Fign. 3 und 4 die dargestellten Einzelheiten gleich denen der Fign. 1 und 2 sind, sind sie mit den gleichen Bezugszeichen versehen.

In Fig. 4 ist zu erkennen, dass die Dickenerstreckung von der Ecke 34 des Mattenelements 12 zur gegenüberliegenden Ecke 36 abnimmt. Die untere und die obere Ebene 17 bzw. 19 sind wiederum nicht parallel zueinander, sondern in zwei Flächendimensionen gegeneinander gekippt.

In Fig. 5 ist schematisiert und stark vereinfacht in Perspektive ein Einbaukörper 10 gezeigt, dessen keilförmige Mattenelemente 12 in gegenüber Fig. 1 andersartiger Aufeinanderfolge und Orientierung angeordnet sind. Letztendlich erfolgt aber auch hier mit Vorteil eine Schrägstellung der Trennungsebenen zwischen benachbarten Mattenelementen 12.

In Fig. 6 ist ein Ausführungsbespiel eines Einbaukörpers 10 gezeigt, der sowohl keilförmige Mattenelemente 12 als auch Mattenelemente 38 gleichbleibender Dickenerstreckung aufweist.

Schließlich zeigt Fig. 7 ein Ausführungsbeispiel eines Einbaukörpers 10, der ebenfalls keilförmige Mattenelemente 12 und Mattenelemente 40 gleichbleibender Dicke aufweist, wobei die Anordnung dergestalt gewählt ist, dass an einem keilförmigen Mattenelement 12 ein Mattenelement 40 gleichbleibender Dicke anliegt. Um die Außenkontur des Einbaukörpers 10 als Quader aufrecht zu erhalten, sind die Mattenelemente 40 gleichbleibender Dicke an zwei gegenüberliegenden Rändern angeschrägt.

Insbesondere die Fign. 5 bis 7 zeigen, dass man pro Einbaukörper 10 unterschiedlich gestaltete Mattenelemente, also solche mit einem Dickengradienten und solche ohne Dickengradient einsetzen kann, und zwar in beliebiger Aufeinanderfolge, wobei insgesamt aus Gründen der besseren Einbaubarkeit und Stapelbarkeit der Einbaukörper in einer Nutzfluid-Behandlungsvorrichtung dafür gesorgt werden sollte, dass die Einbaukörper sämtlich insbesondere die gleiche Quaderform aufweisen. Je nach Einbausituation kann es aber auch vorteilhaft sein, geometrisch unregelmäßige Einbaukörper vorzusehen, die durch die erfindungsgemäß mit Dickengradient versehenen Mattenelemente realisierbar sind (ggf. wiederum mit Mattenelementen gleichbleibender Dicke).

### BEZUGSZEICHENLISTE

- 10: Einbaukörper
- 12: Mattenelement mit Dickengradient
- 14: Vertiefungen
- 16: Erhöhungen
- 17: untere Ebene
- 18: Querränder
- 19: obere Ebene
- 20: Längsränder
- 22: Arbeitsfluid
- 24: Oberseite
- 26: Strömungspfeile
- 30: Lateralseite
- 34: Ecke
- 36: Ecke
- 38: Mattenelement mit gleichbleibender Dicke
- 40: Mattenelement mit gleichbleibender Dicke

## Patentansprüche

1. Einbaueinrichtung für eine Vorrichtung zur Behandlung, insbesondere Befeuchtung und/oder Reinigung, eines Nutzfluids, insbesondere eines Gases, mittels eines in Kontakt mit dem Nutzfluid kommenden Arbeitsfluids, insbesondere einer Flüssigkeit, und insbesondere zur Kühlung von Wasserdampf als Nutzfluid mittels Sprüh- und/oder Tropfwasser als Arbeitsfluid, mit
- mindestens einem Einbaukörper (10), der mehrere aneinanderliegende Lagen aus pro Lage jeweils mindestens einem Mattenelement (12) aufweist,
- wobei jedes Mattenelement (12) eine Dickenerstreckung aufweist und durch einen umlaufenden Rand (20) begrenzt ist,
**dadurch gekennzeichnet,**
- **dass** zumindest ein Mattenelement (12) bei Betrachtung von der Seite auf seinen Rand (20) einen Dickengradienten aufweist, indem die Dicke des Mattenelements (12) zwischen einem Punkt des Randes (20) des Mattenelements (12) und dem diesem Punkt gegenüberliegenden Punkt des Randes (20) des Mattenelements (12) variiert.

2. Vorrichtung nach Anspruch 1, **dadurch gekennzeichnet, dass** die Dicke des mindestens einen Mattenelements (12) von dem einen Punkt des Rands (20) zum gegenüberliegenden Punkt des Rands (20) mathematisch monoton abnimmt.

3. Vorrichtung nach einem der Ansprüche 1 oder 2, **dadurch gekennzeichnet, dass** benachbarte Mattenelemente (12) aneinanderliegender Lagen des Einbaukörpers (10) hinsichtlich ihrer Dickenerstreckung und/oder Dickengradienten und/oder Dickenverteilung komplementär zueinander sind.

4. Vorrichtung nach einem der Ansprüche 1 bis 3, **dadurch gekennzeichnet, dass** jedes Mattenelement (12) in Draufsicht betrachtet viereckig ist und zwei parallele Längsränder (20) sowie zwei ebenfalls zueinander parallele Querränder (18) aufweist, die ihrerseits insbesondere rechtwinklig zu den Längsrändern (20) verlaufen, und dass die Dicke zumindest eines Plattenelements von einem Längsrand zum anderen Längsrand (20) oder von einem Querrand (18) zum anderen Querrand (18) oder von einer durch einen Längsrand (20) und einen Querrand (18) gebildeten Ecke (34) zur durch den anderen Längsrand (20) und den anderen Querrand (18) gebildeten, gegenüberliegenden Ecke (36) variiert.

5. Vorrichtung nach einem der Ansprüche 1 bis 4, **dadurch gekennzeichnet, dass** der Einbaukörper (10) Mattenelemente (38, 40) mit in Seitenansicht betrachtet gleichbleibender Dicke aufweist.

6. Vorrichtung nach einem der Ansprüche 1 bis 5, **dadurch gekennzeichnet, dass** das mindesten eine Mattenelement wechselweise aufeinanderfolgende, nebeneinanderliegende Vertiefungen (14) und Erhöhungen (16) aufweist, dass die Vertiefungen (14) in einer gemeinsamen unteren Ebene (17) und die Erhöhungen (16) in einer gemeinsamen oberen Ebene (19) liegen und dass die beiden Ebenen (17, 19) nicht parallel verlaufen.

7. Vorrichtung nach einem der Ansprüche 1 bis 6, **dadurch gekennzeichnet, dass** der Einbaukörper (10) Mattenelemente (12) aufweist, die Halbkanäle aufweisen, welche aus wechselweise aufeinanderfolgenden Vertiefungen (14) und Erhöhungen (16) gebildet sind, wobei die Mattenelemente (12) insbesondere gewellt sind.

8. Vorrichtung nach Anspruch 6 oder 7, **dadurch gekennzeichnet, dass** die aneinanderliegenden Mattenelemente (12) benachbarter Lagen mit einer Vertiefung des einen Mattenelements (12) an einer Erhöhung (16) des anderen Mattenelements (12) anliegt.

9. Vorrichtung nach einem der Ansprüche 6 bis 8, **dadurch gekennzeichnet, dass** die Halbkanäle und/oder Wellenstruktur benachbarter Mattenelemente (12) unter einem Winkel von ungleich Null Grad oder parallel zueinander verlaufen.

10. Vorrichtung nach einem der Ansprüche 1 bis 9, **dadurch gekennzeichnet, dass** der Einbaukörper (10) Mattenelemente (12) aus Pappe und/oder Kunststoff aufweist, die als perforierte Folien, insbesondere strukturierte Folienmatten und/oder als insbesondere strukturierte Gittermatten ausgebildet sind.

## Claims

1. An installation means for a device for treating, in particular humidifying and/or cleaning, a net fluid, in particular a gas, by means of a working fluid, in particular a liquid, getting into contact with the net fluid, and particularly for cooling water vapor by means of spray water and/or drip water as working fluid, comprising
- at least one installation body (10) having several adjoining layers of at least one mat element (12) per layer,
- wherein each mat element (12) comprises a thickness extension and is limited by a circumferential edge (20),
**characterized in that**
- at least one mat element (12) comprises a thickness gradient when viewed from the side to its edge (20) by varying the thickness of the mat element (12) between a point of the edge (20) of the mat element (12) and the point of the edge (20) of the mat element (12) opposite said point.

2. The device according to claim 1, **characterized in that** the thickness of the at least one mat element (12) decreases from the one point of the edge (20) to the opposite point of the edge (20) in a mathematically monotonous manner.

3. The device according to one of claims 1 or 2, **characterized in that** neighbouring mat elements (12) of adjoining layers of the installation body (10) are complementary to each other with regard to their thickness extension and/or thickness gradient and/or thickness distribution.

4. The device according to one of claims 1 to 3, **characterized in that** each mat element (12) is rectangular when viewed in plan view and comprises two parallel longitudinal edges (20) as well as two parallel transverse edges (18) being particularly at a right angle to the longitudinal edges (20), and that the thickness of at least one plate element varies from one longitudinal edge to the other longitudinal edge (20) or from one transverse edge (18) to the other transverse edge (18) or from a corner (34) formed by one longitudinal edge (20) and one transverse edge (18) to an opposite corner (36) formed by the other longitudinal edge (20) and the other transverse edge (18).

5. The device according to one of claims 1 to 4, **characterized in that** the installation body (10) comprises mat elements (38, 40) with a consistent thickness when viewed in side view.

6. The device according to one of claims 1 to 5, **characterized in that** the at least one mat element comprises alternately successive, adjacent depressions (14) and elevations (16), that the depressions (14) are located in a common lower plane (17) and the elevations (16) are located in a common upper plane (19), and that the two planes (17, 19) are not parallel.

7. The device according to one of claims 1 to 6, **characterized in that** the installation body (10) comprises mat elements (12) which have semi-channels formed of alternately successive depressions (14) and elevations (16), wherein the mat elements (12) are particularly waved.

8. The device according to claim 6 or 7, **characterized in that** the adjoining mat elements (12) of neighbouring layers abut with a depression of the one mat element (12) on an elevation (16) of the other mat element (12).

9. The device according to one of claims 6 to 8, **characterized in that** the semi-channels and/or the wave structure of neighbouring mat elements (12) are at an angle of unequal zero degrees or parallel to each other.

10. The device according to one of claims 1 to 9, **characterized in that** the installation body (10) comprises mat elements (12) of cardboard and/or plastic which are designed as perforated foils, in particular as structured foil mats and/or as in particular structured grid mats.

## Revendications

1. Système d'installation d'un dispositif de traitement, notamment d'humidification et/ou de nettoyage, d'un fluide utile, en particulier d'un gaz, au moyen d'un fluide de travail venant en contact avec le fluide utile, en particulier un liquide, et en particulier de refroidissement de vapeur d'eau en tant que fluide utile au moyen d'eau pulvérisée et/ou de gouttes d'eau comme fluide de travail, ledit système comprenant
- au moins un corps d'installation (10) qui comporte une pluralité de couches adjacentes comprenant au moins un élément formant natte (12) par couche,
- chaque élément formant natte (12) ayant une épaisseur et étant limité par un bord périphérique (20),
**caractérisé en ce que**
- au moins un élément formant natte (12) comporte, en vue de côté, sur son bord (20) un gradient d'épaisseur suivant lequel l'épaisseur de l'élément formant natte (12) varie entre un point du bord (20) de l'élément formant natte (12) et le point, opposé à ce point, du bord (20) de l'élément formant natte (12).

2. Dispositif selon la revendication 1, **caractérisé en ce que** l'épaisseur de l'au moins un élément formant natte (12) décroît de manière mathématiquement monotone d'un point du bord (20) au point opposé du bord (20).

3. Dispositif selon l'une des revendications 1 ou 2,
**caractérisé en ce que** des éléments formant nattes (12) adjacents de couches adjacentes du corps d'installation (10) sont complémentaires les uns des autres en termes d'épaisseur et/ou de gradients d'épaisseur et/ou de répartition en épaisseur.

4. Dispositif selon l'une des revendications 1 à 3,
**caractérisé en ce que** chaque élément formant natte (12) est quadrangulaire en vue de dessus et comporte deux bords longitudinaux parallèles (20) et deux bords transversaux (18), également parallèles entre eux, lesquels s'étendent à leur tour notamment perpendiculairement aux bords longitudinaux (20), et **en ce que** l'épaisseur d'au moins un élément formant natte varie d'un bord longitudinal à l'autre bord longitudinal (20) ou d'un bord transversal (18) à l'autre bord transversal (18) ou d'un coin (34), formé par un bord longitudinal (20) et un bord transversal (18), à un coin opposé (36) formé par l'autre bord longitudinal (20) et l'autre bord transversal (18).

5. Dispositif selon l'une des revendications 1 à 4,
**caractérisé en ce que** le corps d'installation (10) comporte des éléments formant natte (38, 40) d'épaisseur constante en vue de côté.

6. Dispositif selon l'une des revendications 1 à 5,
**caractérisé en ce que** l'au moins un élément formant natte comporte des dépressions (14) et des surélévations (16) adjacentes qui se suivent alternativement, **en ce que** les dépressions (14) sont situées dans un plan inférieur commun (17) et les élévations (16) sont situées dans un plan supérieur commun (19) et **en ce que** les deux plans (17, 19) ne sont pas parallèles.

7. Dispositif selon l'une des revendications 1 à 6,
**caractérisé en ce que** le corps d'installation (10) comporte des éléments formant nattes (12) qui comportent des demi-canaux qui sont formés de dépressions (14) et d'élévations (16) qui se suivent alternativement, les éléments formant nattes (12) étant notamment ondulés.

8. Dispositif selon la revendication 6 ou 7,
**caractérisé en ce que** les éléments formant nattes (12) adjacents de couches adjacentes sont en appui avec un évidement d'un élément formant natte (12) sur une élévation (16) de l'autre élément formant natte (12).

9. Dispositif selon l'une des revendications 6 à 8,
**caractérisé en ce que** les demi-canaux et/ou la structure ondulée des éléments formant nattes (12) adjacents s'étendent en formant un angle non nul ou parallèlement les uns aux autres.

10. Dispositif selon l'une des revendications 1 à 9,
**caractérisé en ce que** le corps d'installation (10) comporte des éléments formant natte (12) en carton et/ou en matière synthétique qui sont réalisés sous la forme de films perforés, en particulier de nattes en film structurées et/ou en particulier de nattes en treillis structurées.
